# EUROPÄISCHE PATENTSCHRIFT

(11) **EP 1 262 625 B1**
(45) Veröffentlichungstag und Bekanntmachung des Hinweises auf die Patenterteilung: **12.07.2006**
(21) Anmeldenummer: 02003786.7
(22) Anmeldetag: 20.02.2002
(51) Int. Cl.: E06B 7/14, E06B 7/26, E06B 3/30

(54) **Thermisch getrennte Regenschutzschiene oder Bodenschwelle**
Thermally separated rain protection profile or threshold
Profilé de protection contre la pluie avec séparation thermique ou seuil

(30) Priorität: 22.05.2001 DE 10124876
(43) Veröffentlichungstag der Anmeldung: 04.12.2002
(73) Patentinhaber: Hermann Gutmann Werke AG, 91781 Weissenburg (DE)
(72) Erfinder: Müller, Werner, 91757 Treuchtlingen (DE)
(74) Vertreter: Blaumeier, Jörg

(56) Entgegenhaltungen:
- EP-A- 0 280 081
- EP-A- 0 471 193
- DE-U- 7 804 195
- DE-U- 9 210 976
- DE-U- 9 210 977

## Beschreibung

Die Erfindung bezieht sich auf eine thermisch getrennte Regenschutzschiene für Fenster oder Türen oder Bodenschwelle für Türen, mit einem äußeren Metallprofil, das mit einem inneren Kunststoffprofil für den Anschlag des Flügels verbunden ist.

Bei allen bekannten Regenschutzschienen der vorstehend beschriebenen Art - wir verweisen hierzu beispielsweise auf die EP 0 280 081 B1 sowie die Gebrauchsmuster G 92 10 977 und G 92 10 976 - ist es gemeinsam, dass sowohl das Metallprofil, als auch das Kunststoffprofil mit einem auf der Oberseite des Blendrahmens aufliegenden Schenkel versehen sind, wobei lediglich die Längen dieser Schenkel und die Art der Verrastung beziehungsweise Verbindung der beiden Profile miteinander unterschiedlich ausgestaltet sind. Durch diese Ausbildung ergibt sich zum einen die Schwierigkeit, dass die Schienen relativ komplizierte Profile darstellen und dass über den Auflageschenkel des äußeren Metallprofils eine relativ weit nach innen reichende Kältebrücke gebildet ist, sodass die eigentlich angestrebte thermische Entkopplung und das Ziel der Vermeidung von Schwitzwasser am Anschlagsteg des Kunststoffprofils für den Flügel nur unvollständig erreicht werden. Darüber hinaus ist es unter anderem auch zur sicheren Verbindung der Profile aber auch zur Verankerung am Blendrahmen immer notwendig, die Regenschutzschiene am Blendrahmen anzuschrauben

Aus DE-U-78 04 195 ist ein Verbundfenster oder eine Verbundtür bekannt, deren Flügelrahmen in einem aus einem Stockrahmen und einem diesen auf der Außenseite abdeckenden Abdeckprofilrahmen gebildeten Verbundrahmen eingesetzt ist. Der Abdeckprofilrahmen bildet eine thermisch getrennte Regenschutzschiene, die ein äußeres Metallprofil aufweist, das mit einem inneren Kunststoffprofil für den Anschlag eines Flügels verbunden ist, wobei das innere Kunststoffprofil den gesamten Falzbereich überdeckend mit nach außen geneigter Deckfläche ausgebildet ist. Das Kunststoffprofil wird durch eine Dichtung, die den Spalt zwischen dem Verbundrahmen und dem Flügelrahmen abdichtet, gebildet. Das Metallprofil des Abdeckprofilrahmens ist mit diesem dichtenden Kunststoffprofil verbunden und zusätzlich über entsprechende an der Außenseite des Stockrahmens vorgesehene Halterungen in der Montagestellung am Stockrahmen befestigt.

Eine ähnliche Konstruktion ist aus EP 0 471 193 A1 bekannt. Dort ist ein Holz-Metall-Rahmenprofil für Fenster, Türen oder dergleichen bekannt, bei dem ebenfalls am Holzprofil eine Mitteldichtung angeordnet ist, die der Abdichtung zwischen dem festen Holzrahmen und dem Fenster- oder Türflügel dient, mithin also ebenfalls zwangsläufig um die gesamte Rahmenkonstruktion umläuft. Mit ihrem freien Ende ist die Mitteldichtung ebenfalls an einem umlaufenden Blendprofil, das sich mit seiner freien Sichtfläche parallel zur Holzrahmenaußenseite erstreckt, festgelegt. Dieses Blendprofil ist über eine am Holzprofilrahmen befestigte Fußleiste, auf die es aufgerastet ist, fixiert.

Der Erfindung liegt daher die Aufgabe zugrunde, eine thermisch getrennte Regenschutzschiene oder Bodenschwelle der eingangs genannten Art so auszugestalten, dass sie einfach herstellbar und montierbar ist und dass sie eine verbesserte Wärmedämmung aufweist.

Gelöst wird diese Aufgabe mit einer thermisch getrennten Regenschutzschiene für Fenster oder Türen oder einer Bodenschwelle für Türen, mit einem äußeren Metallprofil, das mit einem inneren Kunststoffprofil für den Anschlag eines Flügels verbunden ist, wobei das innere Kunststoffprofil den gesamten Falzbereich überdeckend mit nach außen geneigter Deckfläche ausgebildet ist, wobei das innere Kunststoffprofil als querschnittlich im Wesentlichen trapezförmiges Bauteil ausgebildet ist, und wobei im Einbauzustand das Metallprofil nur an der Außenseite des Kunststoffprofils als Blende befestigt ist.

Durch die erfindungsgemäße Ausbildung ragt das äußere Metallprofil mit keinem Teil, also mit keinem Auflageschenkel wie bisher, über den Blendrahmen nach innen, wodurch die Wärmeentkopplung erheblich verbessert ist. Darüber hinaus lässt sich das nurmehr eine vorgesetzte Blende bildende äußere Metallprofil sehr einfach am Kunststoffprofil, das bevorzugt als Hohlkammerprofil, gegebenenfalls mit mehreren vertikalen Unterteilungsstegen ausgebildet ist, befestigen.

Zur Befestigung des Kunststoffprofils und damit der gesamten thermisch getrennten Regenschutzschiene am Blendrahmen kann in Weiterbildung der Erfindung das Kunststoffprofil im Einbauzustand mit einem in eine Nut eines Blendrahmens eingreifenden Verankerungssteg versehen sein, wobei bevorzugt parallel zum Verankerungssteg im Bereich der Außenwand des Kunststoffprofils ein an der Außenseite eines Blendrahmens im Einbauzustand klemmend anliegender Klemmhalteschenkel angeformt sein kann. Der Holzsteg des Blendrahmens zwischen seiner Außenseite und der Nut für den Verankerungssteg wird zwischen dem Verankerungssteg und dem Klemmhalteschenkel klemmend gehaltert, was durch eine entsprechende geringere Beabstandung dieser Schenkel gegenüber der Dicke des Holzstegs erreicht wird. Zum Toleranzausgleich und zur Erhöhung der Abzugssicherheit können sowohl der Verankerungssteg, als auch die Innenseite des Klemmhalteschenkels mit federnden, zurückgebogenen Verankerungsrippen versehen sein.

Das äußere Metallprofil kann den Klemmhalteschenkel teilweise umgreifend mit diesem verpresst sein oder bevorzugt von vorne an das Kunststoffprofil ansteckbar sein. Bei dieser Ansteckung von vorne ist nicht einmal zwischen dem Klemmhalteschenkel und dem Blendrahmen mehr ein Steg des äußeren Metallprofils, sodass durch das Übergreifen der Kante des Blendrahmens durch das Kunststoffprofil eine optimale thermische Entkopplung erreicht wird.

Dabei kann das äußere Metallprofil mit nach oben beziehungsweise unten gerichteten Verankerungsstegen zum Einsprengen in gegeneinander gekehrte Hakenleisten des Kunststoffprofils oder aber auch mit einer angeformten C-Schiene zum Einsprengen von nach vorne stehenden federnden Klemmstegen am Klemmhalteschenkel versehen sein.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1 bis 4: Einen Schnitt durch unterschiedliche Ausführungsformen einer erfindungsgemäßen thermisch getrennten Regenschutzschiene und
- Fig. 5: einen Schnitt durch den unteren Rahmen eines Fensters mit der Regenschutzschiene gemäß Fig. 4.

Die gezeigten Varianten einer erfindungsgemäßen thermisch getrennten Regenschutzschiene umfassen jeweils ein inneres Kunststoffprofil 1 und ein nach Art einer Blende vorne auf das Kunststoffprofil 1 aufgesetztes äußeres Metallprofil 2. Die verschiedenen Ausführungsformen unterscheiden sich dabei lediglich durch die Art und Weise der Verbindung zwischen dem Kunststoffprofil 1 und dem äußeren Metallprofil 2. Das Kunststoffprofil 1 ist querschnittlich trapezförmig gebildet mit einer nach außen geneigten Deckfläche 3, an deren innerem Ende ein hinterschnittener Wasserrückhaltesteg 4 angeformt ist. Das Kunststoffprofil 1 ist als Hohlkammerprofil mit zwei vertikalen Unterteilungs-Stegen 5 ausgebildet, sodass es bei hoher Festigkeit eine noch weiter verbesserte Wärmedämmung zeigt. Im Bereich des Anlageschenkels 6 für die Flügeldichtung 7 ist an der Unterseite 8 des den gesamten Falzbereich des Blendrahmens 9 überdeckenden Kunststoffprofils 1 ein Verankerungssteg 10 mit gegen die Einsteckrichtung zurückgebogenen Verankerungsrippen 11 angeformt, der klemmend in eine Nut 12 des Blendrahmens eingreift. Im Bereich des vorderen Endes des Kunststoffprofils 1 ist ein Klemmhalteschenkel 13, 13', 13" oder 13"' angeformt, der beim Ausführungsbeispiel nach Fig. 4 und 5 an seiner inneren Anlageseite 14, mit der er an der Außenseite 15 des Blendrahmens anliegt, ebenfalls mit Verankerungsrippen 11 versehen ist. Der durch die Nut 12 gebildete Steg 16 des Blendrahmens 9 ist klemmend zwischen dem Verankerungssteg 10 und dem Klemmhalteschenkel 13, 13', 13" und 13"' gehaltert.

Beim Ausführungsbeispiel nach Fig. 1 greift der Klemmhalteschenkel 13 mit Hakenstegen 17 von oben in eine U-förmige Rinne 18 des äußeren Metallprofils ein, das mit nach innen weisenden Verankerungsstegen 19 für die Hakenstege 17 versehen ist.

Beim Ausführungsbeispiel nach Fig. 2 ist der den Klemmhaltesteg 13' innen teilweise umgreifende Steg 20 der U-förmigen Rinne 18' eingerollt und mit diesem Schenkel verpresst. Ein geringer Nachteil ergibt sich dabei dadurch, dass das äußere Metallprofil direkt am Blendrahmen anliegt, wenn auch nur an dessen Außenseite und nicht wie bei den bislang bekannten thermisch getrennten Regenschutzschienen oder Bodenschwellen auf seiner Oberseite.

Diesen Nachteil vermeiden die Ausführungsformen nach den Fig. 3 und 4, bei denen das äußere Metallprofil 2 jeweils von vorne angesteckt ist. Beim Ausführungsbeispiel nach Fig. 3 ist das äußere Metallprofil mit nach unten und oben gerichteten Verankerungsstegen 21 und 22 versehen, die in gegeneinander gekehrte Hakenleisten 23 und 24 des Kunststoffprofils einsprengbar sind.

Beim Ausführungsbeispiel nach den Fig. 4 und 5 ist zusätzlich zu dem oberen Verankerungssteg 22, der in die Hakenleiste 23 eingreift, die hier in erster Linie zum glatten Ableiten von auf der Deckfläche 3 des Kunststoffprofils 1 anfallendem Wasser in die mit Wasserablauföffnungen 25 versehene Wassersammelkammer 26 dient, eine angeformte C-Schiene 27 vorgesehen, in die nach vorne stehende federnde Klemmstege 28 am Klemmhalteschenkel 13"' des Kunststoffprofils 1 eingreifen.

## Patentansprüche

1. Thermisch getrennte Regenschutzschiene für Fenster oder Türen oder Bodenschwelle für Türen, mit einem äußeren Metallprofil (2), das mit einem inneren Kunststoffprofil (1) für den Anschlag eines Flügels verbunden ist, wobei das innere Kunststoffprofil (1) den gesamten Falzbereich überdeckend mit nach außen geneigter Deckfläche ausgebildet ist, wobei das innere Kunststoffprofil (1) als querschnittlich im Wesentlichen trapezförmiges Bauteil ausgebildet ist, und wobei im Einbauzustand das Metallprofil (2) nur an der Außenseite des Kunststoffprofils(1) als Blende befestigt ist.

2. Regenschutzschiene oder Bodenschwelle nach Anspruch 1, **dadurch gekennzeichnet, dass** das Kunststoffprofil (1) als Hohlkammerprofil ausgebildet ist.

3. Regenschutzschiene oder Bodenschwelle nach Anspruch 2, **dadurch gekennzeichnet, dass** das Hohlkammerprofil durch vorzugsweise mehrere vertikale Stege (5) unterteilt ist.

4. Regenschutzschiene oder Bodenschwelle nach einem der Ansprüche 1 bis 3, **dadurch gekennzeichnet, dass** das Kunststoffprofil (1) am inneren Ende der Deckfläche einen vorzugsweise hinterschnittenen WasserRückhaltesteg (4) aufweist.

5. Regenschutzschiene oder Bodenschwelle nach einem der Ansprüche 1 bis 4, **dadurch gekennzeichnet, dass** das Kunststoffprofil (1) mit einem im Einbauzustand in eine Nut (12) eines Blendrahmens (9) eingreifenden Verankerungssteg (10) versehen ist.

6. Regenschutzschiene oder Bodenschwelle nach Anspruch 5, **gekennzeichnet durch** einen zum Verankerungssteg (10) parallelen, im Einbauzustand an der Außenseite (15) eines Blendrahmens (9) klemmend anliegenden Klemmhalteschenkel (13, 13', 13", 13"') des Kunststoffprofils (1).

7. Regenschutzschiene oder Bodenschwelle nach Anspruch 6, **dadurch gekennzeichnet, dass** der Verankerungssteg (10) und die Anlageseite (14) des Klemmhalteschenkels (13"') mit vorzugsweise federnden Verankerungsrippen versehen sind.

8. Regenschutzschiene oder Bodenschwelle nach einem der Ansprüche 6 bis 7, **dadurch gekennzeichnet, dass** das äußere Metallprofil (2) den Klemmhalteschenkel (13, 13') teilweise von unten umgreift.

9. Regenschutzschiene oder Bodenschwelle nach Anspruch 8, **dadurch gekennzeichnet, dass** der innere Schenkel einer U-Rinne (18') des äußeren Metallprofils (2) eingerollt und mit dem Klemmhalteschenkel (13') verpresst ist.

10. Regenschutzschiene oder Bodenschwelle nach einem der Ansprüche 1 bis 7, **dadurch gekennzeichnet, dass** das äußere Metallprofil (2) mittels verrastender Stege von vorne an das Kunststoffprofil (1) ansteckbar ist.

11. Regenschutzschiene oder Bodenschwelle nach Anspruch 10, **dadurch gekennzeichnet, dass** das äußere Metallprofil (2) mit nach oben bzw. unten gerichteten Verankerungsstegen (21, 22) zum Einsprengen in gegeneinandergekehrte Hakenleisten (23, 24) des Kunststoffprofils (1) versehen ist.

12. Regenschutzschiene oder Bodenschwelle nach Anspruch 10, **dadurch gekennzeichnet, dass** das äußere Metallprofil (2) mit einer angeformten C-Schiene (27) zum Einsprengen von nach vorne stehenden, federnden Klemmstegen (28) am Klemmhalteschenkel (13"') versehen ist.

## Claims

1. Thermally separate rain protection rail for windows or doors or bottom sill for doors, with an outer metal profile (2), which is connected to an inner plastics profile (1) for the rebate of a casement, wherein the inner plastics profile (1) covering the entire rebate area is formed with an outwardly inclined cover face, wherein the inner plastics profile (1) is formed as a component which is substantially trapezoid in cross-section, and wherein in the installed state the metal profile (2) is only fixed to the exterior of the plastics profile (1) as a shield.

2. Rain protection rail or bottom sill according to claim 1, **characterised in that** the plastics profile (1) is formed as a hollow chamber profile.

3. Rain protection rail or bottom sill according to claim 2, **characterised in that** the hollow chamber profile is divided up preferably by plural vertical webs (5).

4. Rain protection rail or bottom sill according to one of claims 1 to 3, **characterised in that** the plastics profile (1) has on the inner end of the cover face a preferably undercut water retention web (4).

5. Rain protection rail or bottom sill according to one of claims 1 to 4, **characterised in that** the plastics profile (1) is provided with an anchoring web (10) engaging in a groove (12) of a window frame (9) in the fitted state.

6. Rain protection rail or bottom sill according to claim 5, **characterised by** a clamping holding arm (13, 13', 13", 13"') of the plastics profile (1), which arm is parallel to the anchoring web (10) and abuts in a clamping manner the exterior (15) of a window frame (9) in the fitted state.

7. Rain protection rail or bottom sill according to claim 6, **characterised in that** the anchoring web (10) and the contact side (14) of the clamping holding arm (13"') are provided with preferably resilient anchoring ridges.

8. Rain protection rail or bottom sill according to one of claims 6 or 7, **characterised in that** the outer metal profile (2) engages round the clamping holding arm (13, 13') partly from below.

9. Rain protection rail or bottom sill according to claim 8, **characterised in that** the inner arm of a U-shaped channel (18') of the outer metal profile (2) is rolled up and compressed with the clamping holding arm (13').

10. Rain protection rail or bottom sill according to one of claims 1 to 7, **characterised in that** the outer metal profile (2) may be mounted on the plastics profile (1) from the front by means of locating webs.

11. Rain protection rail or bottom sill according to claim 10, **characterised in that** the outer metal profile (2) is provided with upwardly or downwardly oriented anchoring webs (21, 22) for snapping into opposingly oriented hook strips (23, 24) of the plastics profile (1).

12. Rain protection rail or bottom sill according to claim 10, **characterised in that** the outer metal profile (2) is provided with an integrally moulded C-shaped rail (27) for snapping into resilient clamping webs (28) disposed at the front on the clamping holding arm (13"').

## Revendications

1. Profilé de protection contre la pluie pour des fenêtres ou des portes ou seuils de sol (1, 2) pour portes, avec séparateur thermique, avec un profilé en métal (2) extérieur, qui est relié à un profilé plastique (1) intérieur pour la butée d'un battant, le profilé plastique (1) intérieur recouvrant l'ensemble de la zone de pliage avec une surface de recouvrement (3) inclinée vers l'extérieur, le profilé plastique (1) étant réalisé sous la forme d'un composant sensiblement en forme de trapèze en section transversale, et le profilé en métal (2) étant, dans un état installé, fixé seulement sur le côté extérieur du profilé plastique (1) sous la forme d'un cache.

2. Profilé de protection contre la pluie ou seuil de sol selon la revendication 1, **caractérisé en ce que** le profilé plastique (1) est réalisé sous la forme d'un profilé de chambre creuse.

3. Profilé de protection contre la pluie ou seuil de sol selon la revendication 2, **caractérisé en ce que** le profilé de chambre creuse est subdivisé de préférence par plusieurs nervures (5) verticales.

4. Profilé de protection contre la pluie ou seuil de sol selon l'une quelconque des revendications 1 à 3, **caractérisé en ce que** le profilé plastique (1) présente sur l'extrémité intérieure de la surface de recouvrement une nervure de retenue d'eau (4) de préférence contre-dépouillée.

5. Profilé de protection contre la pluie ou seuil de sol selon l'une quelconque des revendications 1 à 4, **caractérisé en ce que** le profilé plastique (1) est doté dans l'état de montage d'une nervure d'ancrage (10) s'engageant dans une rainure (12) d'un dormant (9).

6. Profilé de protection la pluie ou seuil de sol selon la revendication 5, **caractérisé par** une branche de retenue et de serrage (13, 13', 13", 13"') du profilé plastique (1), parallèle à la nervure d'ancrage (10), s'appliquant avec serrage dans l'état de montage sur le côté extérieur (15) d'un dormant (9).

7. Profilé de protection contre la pluie ou seuil de sol selon la revendication 6, **caractérisé en ce que** la nervure d'ancrage (10) et le côté d'application (14) de la branche de retenue et de serrage (13"') sont dotés de nervures d'ancrage de préférence élastiques.

8. Profilé de protection contre la pluie ou seuil de sol selon l'une quelconque des revendications 6 à 7, **caractérisé en ce que** le profilé en métal (2) extérieur entoure partiellement par le bas, la branche de retenue et de serrage (13, 13').

9. Profilé de protection contre la pluie ou seuil de sol selon la revendication 8, **caractérisé en ce que** la branche intérieure d'une goulotte en U (18') du profilé en métal (2) extérieur est enroulée et comprimée avec la branche de retenue et de serrage (13').

10. Profilé de protection contre la pluie ou seuil de sol selon l'une quelconque des revendications 1 à 7, **caractérisé en ce que** le profilé en métal (2) extérieur peut être emboîté au moyen de nervures d'encliquetage par l'avant sur le profilé plastique (1).

11. Profilé de protection contre la pluie ou seuil de sol selon la revendication 10, **caractérisé en ce que** le profilé en métal (2) extérieur est doté de nervures d'ancrage (21, 22) dirigées vers le haut ou vers le bas pour s'engager dans des baguettes à crochet (23, 24) du profilé plastique (1), en regard une par rapport à l'autre.

12. Profilé de protection contre la pluie ou seuil de sol selon la revendication 10, **caractérisé en ce que** le profilé en métal (2) extérieur est doté d'un rail en C (27) fermé dessus pour l'engagement de nervures de serrage (28) débordant vers l'avant et élastiques sur la branche de retenue de serrage (13"').
